# EUROPÄISCHE PATENTSCHRIFT

(11) **EP 3 237 116 B1**
(45) Veröffentlichungstag und Bekanntmachung des Hinweises auf die Patenterteilung: **22.08.2018**
(21) Anmeldenummer: 15820113.7
(22) Anmeldetag: 18.12.2015
(51) Int. Cl.: B04C 5/13

(54) **TAUCHROHR FÜR EINE ZYKLONABSCHEIDER**
IMMERSION PIPE FOR A CYCLONE SEPARATOR
TUBE PLONGEUR POUR CYCLONE DÉPOUSSIÉREUR

(30) Priorität: 23.12.2014 DE 102014019472
(43) Veröffentlichungstag der Anmeldung: 01.11.2017
(73) Patentinhaber: KHD Humboldt Wedag GmbH, 51067 Köln (DE)
(72) Erfinder: ZAGHDOUDI, Mejdi, 50739 Köln (DE); WINKELHORST, Hubertus, 59329 Wadersloh (DE)
(86) Internationale Anmeldenummer: PCT/EP2015/080500
(87) Internationale Veröffentlichungsnummer: WO 2016/102369

(56) Entgegenhaltungen:
- WO-A1-84/04471
- CH-A2- 705 518
- JP-B2- 4 980 593
- US-A1- 2012 204 526

## Beschreibung

Die Erfindung betrifft ein Tauchrohr zur Ausleitung eines Gasstroms aus einem Zyklonabscheider, aufweisend eine zylindrische, aus einzelnen, formgleichen Segmenten zusammengesetzte Wandung, wobei die Segmente in mindestens zwei untereinander angeordneten, sich jeweils ringförmig um den Umfang des Tauchrohres erstreckenden Reihen angeordnet sind, eine am oberen Ende des Tauchrohres angeordnete, aus Aufhängungskomponenten gebildete, sich ringförmig um den Umfang des Tauchrohres erstreckende Aufhängungsvorrichtung zur Aufhängung des Tauchrohres und eine am unteren Ende des Tauchrohres angeordnete, aus Abschlusskomponenten gebildete, ringförmige Unterkante zur Erhöhung der Formfestigkeit des Tauchrohres.

Zyklonabscheider (Zyklone, Fliehkraftabscheider) werden eingesetzt, um feste Partikel, die in Gasen enthalten sind, aus dem Gasstrom abzusondern. Dazu wird der Gasstrom mit den darin suspensierten Festkörperpartikeln zumeist tangential in das Innere des Zyklons geleitet, wo er durch die geometrische Gestaltung des Innenraums auf eine wendelförmige oder konisch spiralförmige, nach unten gerichtete Bahn gebracht wird. Durch Zentrifugalkräfte werden die (hinreichend schweren) Partikel nach außen beschleunigt, dadurch abgesondert, nach unten geleitet und schließlich aus dem Zyklon ausgeführt. Der Gasstrom, ggf. mit einem geringen Anteil von Feinstpartikeln, strömt durch die Mitte des Zyklons wieder nach oben. Ein mittig von oben in den Zyklon hinreichendes Rohr, das sogenannte Tauchrohr, dient dazu, den Gasstrom (ggf. mit Feinstpartikeln) nach oben abzuführen. Mit Wahl des Durchmessers und der Länge des Tauchrohres werden bei einem gegebenen Zyklon geeignete Strömungsverhältnisse und damit optimale Funktionalität angestrebt. Neben erheblicher mechanisch dynamischer Beanspruchung durch den mit hoher Geschwindigkeit, teils turbulent strömenden Gas- bzw. Gas-Festkörperpartikel-Strom, die damit gegebenen Kräfte sowie Vibrationswirkungen und durch den Aufprall von festen Partikeln kann es zu chemischen und besonders auch thermischen Belastungen der Tauchrohre kommen. Beispielsweise werden Zyklonabscheider in mehrstufigen Wärmetauschersystemen bei Anlagen zur Herstellung von Zementklinker aus Zementrohmehl eingesetzt. Die hierbei im kombinierten Gleich-/Gegenstrom zum Rohmehl strömenden (und zur Vorwärmung des Rohmehls dienenden) Gase besitzen als Abgase eines Drehrohrofens bzw. einer Calcinierstufe hohe Temperaturen. Insbesondere im untersten Zyklon treten hier typische Temperaturen von ca. 700° bis 950°C, kurzzeitig sogar noch höhere Temperaturen, auf, so dass das Tauchrohr hier einer besonders hohen thermischen Beanspruchung und damit einem hohen thermochemischen sowie abrasiven Verschleiß ausgesetzt ist. An die Beschaffenheit von Tauchrohren besteht daher die Herausforderung, den bei diesen extremen Bedingungen auftretenden Problemen zu begegnen.

Eine Verbesserung gegenüber den aus einem Stück Rohr gefertigten Tauchrohren stellt das in der Druckschrift DE 32 28 902 C2 offenbarte Tauchrohr dar, dessen zylindrische Wandung aus mehreren Längssegmenten zusammengesetzt ist, die separat voneinander an der Zyklonabscheiderdecke lösbar befestigt sind und zur Unterstützung und Aufrechterhaltung der Ringform des Tauchrohrs am unteren Ende mit einem Ring umgeben sind. Das Auftreten von Verformungen und Mantelbrüchen bei thermischen Wechselbelastungen kann durch die Längssegmentbauweise zumindest reduziert und die Montagearbeit vereinfacht werden.

In der Druckschrift EP 0 962 255 B1 wird eine Aufhängung bei Tauchrohren mit segmentiert zusammengesetzten Wandungen offenbart, bei der die durch extreme thermische Belastung entstehenden Probleme hinsichtlich Belastbarkeit und Festigkeit der Aufhängung dadurch reduziert werden, dass eine Kühlung der Aufhängungsschrauben durch deren Anordnung in Umgebungsluft-gekühlten Distanzbuchsen vorgesehen ist. Anforderungen an Montage und Wartung ergeben sich hierbei daraus, dass es sich um eine vergleichsweise komplexe Konstruktion handelt.

In der EP 1 153 662 B1 und der EP 0 447 802 werden Einbauelemente zum Zusammensetzen eines hitze- und verschleißbeanspruchten segmentierten Tauchrohres vorgeschlagen. Diese werden auf metallischen Gitterrosten angeordnet und weisen hitzebeständiges, keramisches Material auf. Neben dem wirtschaftlich intensiven Aufwand bei der Herstellung dieses Tauchrohres kann das Problem entstehen, dass die Flexibilität des Metallgitters im Betrieb zu Beschädigungen der eingebrachten, teils spröden Keramikmasse führt.

In der Entwicklung werden zunehmend zur Verbesserung der mechanischen Tauchrohrbelastbarkeit und zur Vereinfachung von Montage und Wartung die Tauchrohrwandungen aus reihenweise angeordneten, vergleichsweise kleinen Segmenten, die schwerkraftfolgend ineinander gehängt und letztlich am oberen Tauchrohrrand eingehängt sind, zusammengesetzt, bspw. vorgeschlagen in der US 7,841,477 B2. Nicht nur werden dort jedoch mögliche Reparaturarbeiten durch eine nicht aus einzelnen Komponenten zusammengesetzte, sondern einheitliche, ringförmige Vorrichtung zur Aufhängung der Segmente an der Zyklondecke (bzw. letztlich an der wegführenden Gasleitung) vorgeschlagen. Darüber hinaus werden auch keine Konstruktionsweisen für eine hinreichend feste Verbindung der Segmente untereinander gelehrt, die hinsichtlich Dichtigkeit und Formstabilität des Tauchrohres auch hohen dynamischen Beanspruchungen genügen.

Detaillierte Vorschläge für solche Segmentverbindungen werden in der DE 42 36 895 A1 gelehrt. Vorgeschlagen wird ein Tauchrohr für einen Fliehkraftabscheider, das aus einer Mehrzahl übereinander angeordneter und miteinander verbundener Ringe besteht, die sich ihrerseits aus einer Mehrzahl plattenförmiger Segmente zusammensetzen. Die Verbindung der schwerkraftbewirkt eingehängten Segmente in die Segmente der darüber liegenden Reihe wird durch zumindest teilweise schräg gestaltete Anlageflächen ermöglicht, so dass ein modulares baukastenähnliches Verbindungssystem entsteht, bei dem die Stabilität des Tauchrohres durch von den Schrägen bewirkte Selbstsperrung der einzelnen Elemente gegeben wird. In einer Weiterbildung sind die Schrägen an Ansätzen und Aussparungen nach Art von Knochenenden ausgebildet, so dass eine puzzle-artige Zusammensetzung der Segmente, gegeben als Gussteile, erfolgt. Weiterführende Hinweise auf Aufhängungskomponenten am oberen Rand des Tauchrohres und auf das Vorsehen eines formstabilisierenden Abschlusses am unteren Rand werden nicht gegeben. Obwohl mit dem Vorschlag eine gewisse Stabilität des Tauchrohres gegeben ist, sind dem Prinzip der als Schrägen gestalteten, ggf. an Aussparungen / Ansätzen ausgebildeten Anlageflächen bei extremen dynamischen Bedingungen jedoch Grenzen gesetzt. Beispielsweise wirken Vibrationen, Stöße und Dichteschwankungs-bedingte Scherkräfte auf die Wandung bzw. die einzelnen Segmente so ein, dass es zu Kräften kommt, die nicht nur nach innen bzw. außen, sondern auch mit nennenswerten Komponenten in der Ebene der benachbarten Segmente wirken. Die Ansätze mit Schrägflächen sind hierbei kaum geeignet, die Verbindung gegen die Kräfte aufrecht zu halten, so dass die Formstabilität des Tauchrohres sinkt. Zumindest jedoch kommt es im Laufe des Betriebes zu Abnutzungen der Schrägen und zur Gefahr von Brüchen in z.B. knochenartig gestalteten Ansätzen, so dass kostenintensive Wartung droht. Ein weiteres Beispiel von einem Tauchrohr zur Ausleitung eines Gasstroms aus einem Zyklonabscheider, aufweisend eine zylindrische, aus einzelnen, formgleichen Segmenten zusammengesetzte Wandung die in mindestens zwei untereinander angeordneten, jeweils ringförmig um den Umfang des Tauchrohres erstreckenden Reihen angeordnet sind ist auch aus der US 2012/204526 A1 bekannt. Aufgabe der Erfindung ist es daher, ein Tauchrohr zur Ausleitung eines Gasstroms aus einem Zyklonabscheider anzugeben, bei dem auch bei starken mechanisch dynamischen und thermischen Belastungen hohe Steifigkeit der Wandung, einschließlich belastbarer Verbindung zwischen einzelnen Wandungsbestandteilen, und Formstabilität gegeben sind und bei dem Montage- und Wartungsarbeiten schnell, einfach und damit wirtschaftlich günstig gestaltet werden können.

Die erfindungsgemäße Aufgabe wird durch ein Tauchrohr zur Ausleitung eines Gasstroms aus einem Zyklonabscheider mit den Merkmalen des Anspruchs 1 gelöst. Weitere vorteilhafte Ausgestaltungen sind in den Unteransprüchen zu Anspruch 1 angegeben.

Nach der Erfindung ist vorgesehen, dass benachbarte Segmente einer Reihe bündig aneinander grenzen und die Segmente zweier benachbarter Reihen versetzt zueinander angeordnet sind und dass jedes Segment einen plattenartigen Grundkörper aufweist, wobei der plattenartige Grundkörper (bei senkrechter Stellung) in seiner horizontalen Erstreckung eine der zylindrischen Form der Wandung entsprechende Krümmung aufweist und im vertikalen, in radialer Richtung durchgeführten Schnitt eine an den Enden abgeflachte, in etwa S-Form aufweist derart, dass ein Überlappen des unteren Grundkörperabschnitts eines Segmentes einer Reihe mit den oberen Abschnitten der angrenzenden Segmente der darunter liegenden Reihe erfolgen kann; ferner ist vorgesehen, dass jedes Segment in seinem unteren Abschnitt zwei horizontale, in gleicher Höhe verlaufende, symmetrisch zueinander angeordnete, schlitzartige und zum jeweiligen Rand des Grundkörpers hin offene Aussparungen aufweist und dass jedes Segment im mittleren Bereich des oberen Randes des Grundkörpers auf der zum Innenbereich des Tauchrohres gelegenen Innenseite einen im etwa rechten Winkel zum Grundkörper vorspringenden Plattenabschnitt aufweist, wobei der Plattenabschnitt im Bereich seiner zum Innenbereich des Tauchrohres gelegenen Kante in deren äußeren Abschnitten jeweils ein im etwa rechten Winkel nach oben geführtes, im Wesentlichen quaderförmiges, flaches Vorsprungselement aufweist, derart dass der vorspringende Plattenabschnitt jedes Segmentes einer Reihe zum Herstellen einer Segmenteverbindung je zur Hälfte in jeweils eine Aussparung der zwei je angrenzenden Segmente der darüber liegenden Reihe eingepasst werden kann und dass bei einer solchen Segmenteverbindung die Vorsprungselemente des unteren Segments flächig und mit Abstand zum offenen Rand der jeweiligen Aussparung auf der Innenseite hinter die Grundkörper der jeweiligen Segmente der darüber liegenden Reihe greifen; darüber hinaus ist vorgesehen, dass jedes Segment auf der Innenseite, oberhalb jeder der beiden Aussparungen, im Randbereich des Grundkörpers je mindestens ein senkrecht nach innen vorstehendes, etwa quaderförmiges Ansatzelement aufweist derart, dass das Ansatzelement bei bestehender Segmenteverbindung durch Sperrwirkung auf das jeweilige Vorsprungselement ein seitliches Herausgleiten des vorspringenden Plattenabschnitts eines angrenzenden, in der Reihe darunter liegenden Segmentes aus der Aussparung verhindert.

Die Zusammensetzung der Wandung aus Segmenten, ebenso wie der Aufbau der Aufhängung wie auch des unteren Abschlusses des Tauchrohres aus einzelnen Komponenten vereinfacht Montage und Austausch einzelner Segmente bzw. Komponenten. Insbesondere ist ein rascher und damit wirtschaftlich vergleichsweise günstiger Austausch von Segmenten der Wandung bei Wartungs- und Reparaturmaßnahmen durch die gesteckte, hängende Verbindung der Segmente untereinander möglich; insbesondere sind keine Schweißarbeiten notwendig. Durch Vielzahl bzw. Kleinteiligkeit der Segmente kann Materialaustausch auf die tatsächlich betroffenen Bereiche begrenzt werden. Auch kann in vergleichsweise kurzer Zeit eine Verlängerung oder Verkürzung des Tauchrohres vorgenommen werden, wenn dies bei veränderten Betriebsbedingungen des Zyklons vorteilhaft erscheint.

Die Segmentbauweise befördert in vorbekannter Weise auch bei dem erfindungsgemäß vorgeschlagenen Tauchrohr die Belastbarkeit gegenüber thermischen und dabei insbesondere verformenden Einwirkungen und grundsätzlich auch gegenüber mechanisch dynamischen Einwirkungen. Wie sich gezeigt hat, bewirkt dabei vor allem die beschriebene, konstruktionsbedingte Weise der Verbindung zwischen den Segmenten - sowie das Vorhandensein einer abschließenden Unterkante - eine erhebliche und etwa für die Bedingungen eines Zyklons (in den unteren Stufen) eines Wärmetauschersystems im Zuge der Herstellung von Zementklinker aus Rohmehl hinreichende Formstabilität und Steifigkeit des Tauchrohrs. Insbesondere wird eine hohe dynamische Belastbarkeit der Segmenteverbindung dadurch gewährleistet, dass die Einhäng-/Steckverbindung zwischen Segmenten benachbarter Reihen in doppelter Weise gefestigt und gesichert wird: Die Vorsprungselemente sichern nach Einpassung der Plattenabschnitte in die Aussparungen der angrenzenden Segmente durch gewinkelte, flächige Anlage an dem darüber liegenden Segment die durch die Einpassung der Plattenabschnitte hergestellte Verbindung zusätzlich und stabiler ab, als etwa eine Kontaktierung entlang einer Schräge. Darüber hinaus unterbinden in tangentialer Richtung der Tauchrohrwandung die Ansatzelemente oberhalb der Aussparungen ein z.B. durch zusätzliche Scherkräfte bewirktes, seitliches Herausrutschen eines Segmentes aus dem anderen, da die Ansatzelemente die Vorsprungselemente des in die jeweilige Aussparung eingepassten Flächenabschnittes gegen eine solche Bewegung blockieren. Hinzu kommt, dass die durch die S-Form der plattenartigen Segmentgrundkörper ermöglichte Überlappung der verbundenen Segmentreihen zur Formstabilität und zur Dichtigkeit des Tauchrohres beiträgt.

In vorteilhafter Ausführung der Erfindung ist es vorgesehen, dass die mindestens zwei Ansatzelemente auf der Innenseite jedes Segments so am jeweiligen Rand angeordnet sind, dass zwischen den korrespondierenden Ansatzelementen zweier in einer Reihe benachbarter Segmente flächiger Kontakt zur Formstabilisierung des Tauchrohres gegeben ist. Die erfindungsgemäßen Ansatzelemente erfüllen dabei nicht nur die Funktion, ein seitliches Lösen und damit gegebenes Entstehen undichter Stellen in der Tauchrohrwandung zwischen benachbarten Segmenten einer Reihe aufgrund der starken dynamischen Beanspruchung des Tauchrohres im Betrieb zu verhindern. Wie sich gezeigt hat, tragen in dieser Ausführungsform die Ansatzelemente auch erheblich dazu bei, die energetisch vorteilhafte und für ein Geringhalten des Verschleißes des Tauchrohres wichtige zylindrisch symmetrische Form des Tauchrohres aufrecht zu erhalten, da lokale Störungen durch den Ansatzelementekontakt über den ganzen Umfang abgeleitet werden.

Bei Tauchrohren in Zyklonabscheidern, die in Wärmetauscheranlagen wie z.B. bei der Zementherstellung eingesetzt werden, geht eine besonders starke Beanspruchung des Tauchrohres von der Temperatur des Gasstroms und der darin noch suspensierten Feinstpartikel aus. Anforderungen an das Material der Segmente beziehen sich daher insbesondere auf Hitzebeständigkeit, Beständigkeit gegenüber Hochtemperaturkorrosion, Zähigkeit und Festigkeit. Eine besonders vorteilhafte Ausführung der Erfindung sieht daher vor, dass die Segmente aus hitzebeständigem Stahlguss gefertigt sind. Günstig ist hierbei eine Fertigung der Segmente als jeweils nur ein Gussteil, aber auch Mehrkomponentenguss oder andere geeignete Verfahren sind möglich. Bei Zyklonen, in denen der Gas-Festkörper-Strom geringere Temperaturen besitzt, wie in den oberen Stufen eines mehrstufigen Zyklon-Wärmetauschers, kann auch hitzebeständiges Stahlblech für die Segmente verwendet werden, jedoch ist hier in die Kalkulation einzubeziehen, dass die Fertigung durch Vorgänge wie Biegen und Schweißen aufwendig ist.

In einer weiteren, besonders vorteilhaften Ausführung der Erfindung ist es vorgesehen, dass die Segmente ergonomisch konzipiert, also insbesondere tragbar und gut handhabbar gestaltet sind. Die Größe eines jeden Segments ist so bemessen, dass das Gewicht des Segments 60 kg, bevorzugt 25 kg, noch mehr bevorzugt 10 kg, nicht überschreitet. Es gehört zu den Vorteilen der Segmentbauweise, dass sie es ermöglicht, bei Montage und Reparatur des Tauchrohres gleichzeitig jeweils nur einzelne Segmente zu bewegen und auszutauschen. Es verkürzt die Montage- und Reparaturzeiten bzw. verlängert die Standzeit, wenn die Segmente dabei handlich sind und im günstigsten Fall von nur einem einzelnen Monteur gehoben werden können. Die Segmente können dementsprechend klein gehalten werden, ohne dass das Tauchrohr an Funktionalität und Stabilität verliert.

In einer weiteren Ausführung der Erfindung ist es vorgesehen, dass die Abschlusskomponenten am unteren Ende des Tauchrohres zu einem ersten Anteil gebildet werden von am unteren Ende des Tauchrohres ringförmig um den Umfang angeordneten Abschlusssegmenten und zu einem zweiten Anteil von die Abschlusssegmente untereinander verbindenden Stabilisierungselementen; dabei ist jedes Abschlusssegment (bei senkrechter Stellung) in seinem oberen Abschnitt ebenso gestaltet wie der entsprechende obere Abschnitt eines Segmentes der Wandung des Tauchrohres so, dass das Abschlusssegment mit einem vorspringenden Plattenabschnitt und zwei Vorsprungselementen in die Aussparungen je zweier angrenzender, in der untersten Segmentreihe der Wandung angeordneter Segmente zur Herstellung einer Verbindung eingreift; ferner besteht dabei der untere Teil eines jeden Abschlusssegmentes aus einem plattenartigen Grundkörper, der zur Innenseite hin durch doppelte Winkelung ein nach oben offenes U-Profil aufweist, wobei die beiden nach oben weisenden Flansche des U-Profils zusätzlich durch mindestens zwei Stege miteinander verbunden sind; darüber hinaus weisen dabei die Stabilisierungselemente eine längsgestreckte Form mit Aussparungen an der Unterseite auf derart, dass entlang des gesamten Umfanges des Tauchrohres je mehrere, bevorzugt je zwei, benachbarte Abschlusssegmente durch Einbringen eines Stabilisierungselementes in das fortlaufende U-Profil dieser Abschlusssegmente verbindungssteif miteinander verbunden werden, wobei die Aussparungen jedes Stabilisierungselementes Stege von mehreren Abschlusssegmenten, bevorzugt je einen Steg von zwei benachbarten Abschlusssegmenten, von oben umgreifen.

Während also die Abschlusssegmente in die unterste Reihe der Wandungssegmente auf die gleiche Weise eingesteckt werden, wie auch die Wandungssegmente benachbarter Reihen untereinander verbunden werden, ermöglicht das U-Profil am unteren Ende der Abschlusssegmente das Einbringen von vorzugsweise ebenfalls aus hitzebeständigem Stahl gefertigten Längskörpern. Durch Stege im U-Profil und hierzu passende Aussparungen an der Unterseite dieser Stabilisierungselemente können letztere auf die Stege gesteckt werden und dort eine Klemmwirkung ausüben, die bei geringer temperaturbedingter Ausdehnung noch verstärkt wird. Für Montage- und Temperaturarbeiten ist es vorteilhaft, wenn jeweils immer nur zwei benachbarte Abschlusssegmente durch je einen Stabilisierungskörper miteinander verbunden werden, wobei auf diese Weise eine ringförmige Anordnung gegeben ist. Wie sich gezeigt hat, leistet die so gegebene, abschließende Unterkante, wo aufgrund der dynamischen Einwirkung des Gasstromes die stärksten mechanischen Beanspruchungen auf das Tauchrohr ausgeübt werden, einen entscheidenden Beitrag zur Verbindungssteifigkeit und Formstabilität des Tauchrohres. Dabei sind die Montagezeiten vergleichsweise gering.

Hinsichtlich der Befestigung des Tauchrohres an seinem oberen Ende sieht eine besonders vorteilhafte Ausgestaltung der Erfindung vor, dass jede Aufhängungskomponente aus einem Aufhängungssegment und einem Aufhängungskörper besteht; dabei ist jedes Aufhängungssegment versetzt zu den Segmenten der obersten Reihe der Wandung des Tauchrohres angeordnet und (bei senkrechter Stellung) in seinem unteren Abschnitt ebenso gestaltet wie der entsprechende untere Abschnitt eines Segmentes der Wandung so, dass die vorspringenden Plattenabschnitte der je zwei angrenzenden Segmente der obersten Reihe in die Aussparungen des Aufhängungssegmentes eingreifen und an den Vorsprungselementen durch die Ansatzelemente des Aufhängungssegmentes am seitlichen Herausgleiten gehindert werden; dabei besteht ferner der obere Teil eines jeden Aufhängungssegmentes aus einem plattenartigen Grundkörper, der zur Außenseite hin durch doppelte Winkelung ein einen Haken bildendes, nach unten offenes U-Profil aufweist; darüber hinaus ist jeder Aufhängungskörper auf einer Decke des Zyklonabscheiders, angrenzend an den oberen Rand des Tauchrohres angeordnet und weist eine solche Form auf, dass das korrespondierende Aufhängungssegment mit seinem Haken an einem etwa quaderförmigen Abschnitt des Aufhängungskörpers aufgehängt werden kann und dass von dem quaderförmigen Abschnitt nach außen ein stufenartig oder kontinuierlich nach unten rückspringender Abschnitt des Aufhängungskörpers bis zu einem festen Konstruktionselement des Zyklonabscheiders, bevorzugt die Wandung einer nach oben den Gasstrom wegführenden Gasabzugsleitung, führt und dass der Aufhängungskörper mit dem festen Konstruktionselement des Zyklonabscheiders, bevorzugt der Wandung der Gasabzugsleitung, verschraubt ist.

Bei der so gegebenen Aufhängung können die Aufhängungskörper jeweils aus einem einzigen Gussteil gefertigt werden. Die Aufhängungskörper können auf der Zyklondecke, ggf. an einem an der Gasleitung angebrachten ebenen Flansch bzw. Stützvorrichtung, angeordnet werden. In der Regel führen bei Zyklonabscheidern Gassteigeleitungen den Gasstrom nach Austritt aus dem Tauchrohr nach oben weg, wobei die Gasleitungen mit ihrer Wandung an der Zyklondecke befestigt sind. Diese Gasleitungswandungen bzw. -mantelungen können - auch bei Nachrüstung schon bestehender Zyklone mit dem hier vorgeschlagenen Tauchrohrtyp - verwendet werden, um die Aufhängungskörper lösbar mit der Gasleitung mit mindestens einer eingesenkten Schraube zu verschrauben und daher der Aufhängung zusätzliche Stabilität zu verleihen. Sowohl eine solche Montage der Aufhängungskörper als auch das Einhängen der Aufhängungssegmente zeichnen sich durch besondere Einfachheit aus, wobei auch die Anzahl der benötigten Teile vergleichsweise gering ist. Schweißarbeiten werden nicht benötigt.

Zur Gewährleistung einer hohen Korrosions- und Hitzebeständigkeit ist es in einer Ausführung der Erfindung vorgesehen, dass die Aufhängungskörper aus einem feuerfesten Werkstoff mit hoher Druckfestigkeit gefertigt sind. Eine Kühlung der Aufhängung wird dann, wie sich gezeigt hat, konstruktionsbedingt nicht benötigt, so dass die aus der Praxis bekannten Probleme mit gekühlten Aufhängungen bei der erfindungsgemäß vorgeschlagenen Aufhängungskonstruktion nicht entstehen.

Das erfindungsgemäße Tauchrohr ist nicht zwingend auf die hier beschriebene, konkrete Formgebung eingeschränkt. Die Segmentbauweise lässt es zu, durch entsprechende Variation der S-Form der Segmente und durch trapezartige statt der im Normalfall eher rechteckigen Form der plattenartigen Segmentgrundkörper auch konische Tauchrohrabschnitte statt rein zylindrische Tauchrohre zu realisieren. Ohne Abweichung vom erfindungsgemäßen Grundprinzip der Steckverbindungen, Abschluss- und Aufhängungskonstruktion können ferner einzelne Teile in ihrer konkreten Formgebung variieren.

Die Erfindung wird anhand der folgenden Figuren näher erläutert. Es zeigt:
- Fig. 1: ein erfindungsgemäßes Tauchrohr in Seitenansicht;
- Fig. 2: Ansicht von oben auf das Tauchrohr aus Figur 1;
- Fig. 3: einen an einer Umfangsstelle durchgeführten Vertikalschnitt durch das Tauchrohr;
- Fig. 4.1: Aufhängungssegment (Aufsicht);
- Fig. 4.2: Aufhängungssegment (Ansicht auf die Außenseite);
- Fig. 4.3: Aufhängungssegment (Seitenansicht);
- Fig. 5.1: Segment der Wandung (Aufsicht);
- Fig. 5.2: Segment der Wandung (Ansicht auf die Außenseite);
- Fig. 5.3: Segment der Wandung (Seitenansicht);
- Fig. 6.1: Abschlusssegment (Aufsicht);
- Fig. 6.2: Abschlusssegment (Ansicht auf die Außenseite);
- Fig. 6.3: Abschlusssegment (Seitenansicht);
- Fig. 7.1: Stabilisierungselement (Aufsicht);
- Fig. 7.2: Stabilisierungselement (Längsseitenansicht);
- Fig. 7.3: Stabilisierungselement (Querseitenansicht);
- Fig. 8: Aufhängungskörper (isometrische Ansicht).

In **Figur 1** ist in Seitenansicht ein Ausführungsbeispiel des erfindungsgemäßen Tauchrohres 1 dargestellt. Die zylindrische Wandung 2 des Tauchrohres 1 besteht aus miteinander verbundenen, ringförmigen Reihen, die ihrerseits aus formgleichen und bevorzugt aus hitzebeständigem Stahlguss gefertigten Segmenten 3 zusammengesetzt sind. Am oberen Rand mündet das Tauchrohr 1 in eine nach oben führende Gasabzugsleitung 4 (schematisch im Ansatz dargestellt), wobei an der Wandung der Gasabzugsleitung 4 Aufhängungskörper 5 verschraubt sind. Diese Aufhängungskörper 5 sind ringförmig über den gesamten Umfang angeordnet, wobei in Fig. 1 nur die beiden Aufhängungskörper 5 links und rechts am oberen Rand abgebildet sind. Die Aufhängungskörper 5 sind dabei auf einem an der Gasabzugsleitung 4 angeschweißten Steg bzw. auf der Zyklonabscheiderdecke 6 gelagert. Mit der obersten Reihe der Segmente 3 der Wandung 2 sind Aufhängungssegmente 7 verbunden, wobei jedes Aufhängungssegment 7 an einem Aufhängungskörper 5 aufgehängt ist, wodurch das gesamte Tauchrohr 1 eine Aufhängung erfährt. Der untere Rand des Tauchrohrs 1 wird stabilisiert durch eine Reihe von Abschlusssegmenten 8, in deren am unteren Ende ausgebildetes U-förmiges Profil als Längskörper ausgebildete Stabilisierungselemente 9 eingebracht sind (nicht sichtbar in der Abbildung). Das Tauchrohr 1 führt den von unten eintretenden Gasstrom, aus dem ggf. bis auf Feinstpartikel die Festkörperteilchen abgesondert sind, aus dem Zyklon nach oben aus. Das Tauchrohr 1 aus **Figur 1** ist in **Figur 2** in Aufsicht dargestellt.

In **Figur 3** stellt ein an einer Stelle des Umfanges des Tauchrohres 1 durchgeführter Vertikalschnitt schematisch die Aufhängungsabfolge der Bestandteile des Tauchrohres 1 dar. Am oberen Rand ist das Aufhängungssegment 7 an dem Aufhängungskörper 5 aufgehängt, wobei der Aufhängungskörper 5 auf einem an der Gasabzugsleitung 4 angeschweißten Steg bzw. auf der Zyklonabscheiderdecke 6 mit einer Schraube 10 an der Wandung der Gasabzugsleitung 4 lösbar befestigt ist. Die Aufhängung des Aufhängungssegmentes 7 erfolgt mittels des an seinem oberen Ende ausgebildeten Profils eines Hakens 11 an dem quaderförmigen Abschnitt 12 des Aufhängungskörpers 5, wobei der quaderförmige Abschnitt 12 in einen nach unten rückspringenden Abschnitt 13 des Aufhängungskörpers 5 übergeht. In anderen Ausführungsbeispielen kann der quaderförmige Abschnitt 12 auch in anderen Formen gestaltet werden. In hängender Verbindung schließen sich an das Aufhängungssegment 7 im Ausführungsbeispiel sechs Segmente 3 der Wandung 2 an. Diese Segmente 3 überlappen sich aufgrund ihres abgeflachten, in etwa S-förmigen Profils und sind ineinander eingehakt, wobei die angrenzenden Segmente 3 zueinander benachbarter Reihen gegeneinander versetzt sind (vgl. **Figur 1**). Der untere Abschluss wird gebildet von einem Abschlusssegment 8, in dessen an seinem unteren Ende befindliches U-Profil 14 ein Stück eines Stabilisierungselementes 9 eingepasst ist.

In den **Figuren 4****.****1** bis **4.3** ist ein Aufhängungssegment 7 in Ansicht von oben (4.1), in Ansicht auf dessen vom Inneren des Tauchrohres 1 abgewandten Außenseite (4.2) und in Seitenansicht (4.3) dargestellt. Die Ansicht von oben zeigt die gewölbte Form, die das Aufhängungssegment 7 entsprechend der Zylinderform des Tauchrohres 1 aufweist. Das Aufhängungssegment 7 weist einen plattenartigen Grundkörper 15 auf, an dessen oberem Ende durch doppelte Winkelbildung ein U-förmiges Profil gebildet ist, das als Haken 11 für die Aufhängung dient. In seinem unteren Bereich weist das Aufhängungssegment 7 für die Verbindung mit den Segmenten 3 der obersten Reihe zwei schlitzförmige, horizontale und zum Rand hin offene Aussparungen 16 auf. Die auf der Innenseite vorgesehenen Ansatzelemente 17 sind Teil der erfindungsgemäßen Konstruktion, die ein Herausgleiten des eingehängten Segmentes 3 aus der jeweiligen Aussparung 16 verhindert.

In den **Figuren 5****.****1** bis **5.3** ist ein Segment 3 der Wandung 2 in Ansicht von oben (5.1), in Ansicht auf dessen vom Inneren des Tauchrohres 1 abgewandten Außenseite (5.2) und in Seitenansicht (5.3) dargestellt. In der Aufsicht ist die gewölbte Form in horizontaler Richtung, in der Seitenansicht die abgeflachte, in etwa S-Form des plattenartigen Grundkörpers 15 des Segmentes 3 ersichtlich. Im unteren Bereich entspricht die Gestaltung des Segmentes 3 der bereits erläuterten Gestaltung des unteren Bereiches eines Aufhängungssegmentes 7. In der Mitte des oberen Randbereiches weist das Segment 3 einen zur Innenseite hin rechtwinklig vorspringenden Plattenabschnitt 18 auf. An dessen zur Innenseite hin gelegenen zwei Ecken weist der Plattenabschnitt 18 jeweils ein rechtwinklig nach oben geführtes, flaches Vorsprungselement 19 auf. Die Abmaße der Segmente 3 sind so gewählt, dass ein Segment 3 mit jeweils der Hälfte seines Plattenabschnittes 18 in die aneinandergrenzenden Aussparungen 16 der angrenzenden, in der Reihe darüber befindlichen Segmente 3 (bzw. Abschlusssegmente 8) eingepasst werden kann. Dabei greifen zur Erhöhung der Verbindungsstabilität die Vorsprungselemente 19 mit Flächenkontakt auf der Innenseite hinter den Grundkörper 15 des jeweiligen darüber liegenden Segmentes 3 (bzw. Abschlusssegmentes 8). In der Verbindung sind die Vorsprungselemente in Richtung nach innen direkt neben den jeweiligen Ansatzelementen 17 positioniert, so dass ein seitliches Herausgleiten aus den Aussparungen 16 auch bei großer Krafteinwirkung blockiert wird. Durch Kontakt korrespondierender Ansatzelemente 17 zweier in einer Reihe benachbarter Segmente 3 wird eine zusätzliche Stützung gegeben. Auf diese Weise werden die Segmente 3 mit hoher Verbindungssteifigkeit so miteinander verbunden, dass das Tauchrohr große Formstabilität erhält.

In den **Figuren 6****.****1** bis **6.3** ist ein Abschlusssegment 8 in Ansicht von oben (6.1), in Ansicht auf dessen vom Inneren des Tauchrohres 1 abgewandten Außenseite (6.2) und in Seitenansicht (6.3) dargestellt. Die Gestaltung des oberen Teils des Abschlusssegmentes 8 entspricht der Gestaltung des oberen Teils eines Segmentes 3 der Wandung 2, so dass das Abschlusssegment 8 in die unterste Reihe der Segmente 3 eingehängt werden kann. Im unteren Bereich weist jedes Abschlusssegment 8 zur Innenseite hin ein nach oben offenes U-Profil 14 auf. Die beiden Schenkel (Flansche) des U-Profils 14 sind dabei durch zwei Stege 20 miteinander verbunden.

In das von den Abschlusssegmenten 8 gebildete, sich ringförmig um den Umfang erstreckende zusammenhängende U-Profil 14 sind zur Formstabilisierung des Tauchrohres 1 passende, längsgestreckte Stabilisierungselemente 9 eingebracht. Ein solches Stabilisierungselement 9 ist in den **Figuren 7****.****1** (Ansicht von oben), **7.2** (Ansicht auf die Längsseite) und **7.3** (Ansicht auf die Querseite) dargestellt. In dem u.a. aus Montagegründen bevorzugten und hier abgebildeten Fall ist ein Stabilisierungselement 9 für je zwei benachbarte Abschlusssegmente 8 vorgesehen. An seiner Unterseite sind Stabilisierungselementaussparungen 21 derart vorgesehen, dass jede Aussparung 21 je einen Steg 20 der beiden benachbarten Abschlusssegmente 21 von oben umgreifen kann und durch die damit gegebene Klemm- bzw. Keilwirkung einen verbindungssteifen und formstabilen unteren Abschluss des Tauchrohres 1 herstellt.

**Figur 8** zeigt einen Aufhängungskörper 5 in Schrägansicht. Wie oben beschrieben, weist er einen in etwa quaderförmigen Abschnitt 12 auf. Damit an diesen quaderförmigen Abschnitt 12 der Haken 11 des korrespondierenden Aufhängungssegmentes 7 angehängt werden kann, wird der weitere Teil des Aufhängungskörpers 5 von einem nach unten stufenartig oder, wie abgebildet und aus statischen Gründen bevorzugt, kontinuierlich nach unten rückspringenden Abschnitt 13 gebildet. Dieser führt den Aufhängungskörper 5 bis zu einem festen Konstruktionselement, insbesondere die Wandung der Gasabzugsleitung 4, an der der Aufhängungskörper 5 mit mindestens einer eingesenkten Schraube 10 lösbar verschraubt werden kann. Die Aufhängungskörper 5 sind bevorzugt aus feuerfestem Werkstoff mit hoher Druckfestigkeit zu fertigen, so dass auf besondere Kühlungsmaßnahmen verzichtet werden kann.

Durch die im Ausführungsbeispiel dargestellte, aus drei Anteilen kombinierte Konstruktion des Tauchrohres 1 - bestehend aus erstens den erläuterten Segmenten 3 der Wandung 2 mit ihren erfindungsgemäßen Verbindungsvorrichtungen, zweitens aus den erfindungsgemäßen Aufhängungskomponenten 5, 7 und drittens aus den Abschlusskomponenten 8, 9 - wird ein Tauchrohr 1 angegeben, das (bei Verwendung der genannten Werkstoffe) auch für die extremen thermischen und mechanisch dynamischen Beanspruchungen, die etwa bei in der Zementindustrie eingesetzten Zyklonabscheidern herrschen, geeignet ist und dabei einen wirtschaftlich günstigen Betrieb ermöglicht.

**BEZUGSZEICHENLISTE**

| | | | |
|---|---|---|---|
| 1 | Tauchrohr | 12 | quaderförmiger Abschnitt |
| 2 | Wandung | 13 | rückspringender Abschnitt |
| 3 | Segment (Wandung) | 14 | U-Profil (Abschlusssegment) |
| 4 | Gasabzugsleitung | 15 | Grundkörper |
| 5 | Aufhängungskörper | 16 | Aussparung |
| 6 | Zyklonabscheiderdecke | 17 | Ansatzelement |
| 7 | Aufhängungssegment | 18 | Plattenabschnitt |
| 8 | Abschlusssegment | 19 | Vorsprungselement |
| 9 | Stabilisierungselement | 20 | Steg |
| 10 | Schraube | 21 | Stabilisierungselementaussparung |
| 11 | Haken | | |

## Patentansprüche

1. Tauchrohr (1) zur Ausleitung eines Gasstroms aus einem Zyklonabscheider, aufweisend
- eine zylindrische, aus einzelnen, formgleichen Segmenten (3) zusammengesetzte Wandung (2), wobei die Segmente (3) in mindestens zwei untereinander angeordneten, sich jeweils ringförmig um den Umfang des Tauchrohres (1) erstreckenden Reihen angeordnet sind,
- eine am oberen Ende des Tauchrohres (1) angeordnete, aus Aufhängungskomponenten (5, 7) gebildete, sich ringförmig um den Umfang des Tauchrohres (1) erstreckende Aufhängungsvorrichtung zur Aufhängung des Tauchrohres (1), und
- eine am unteren Ende des Tauchrohres (1) angeordnete, aus Abschlusskomponenten (8, 9) gebildete, ringförmige Unterkante zur Erhöhung der Formfestigkeit des Tauchrohres (1), wobei
- benachbarte Segmente (3) einer Reihe bündig aneinander grenzen und die Segmente (3) zweier benachbarter Reihen versetzt zueinander angeordnet sind,
- jedes Segment (3) einen plattenartigen Grundkörper (15) aufweist, wobei der plattenartige Grundkörper (15) (bei senkrechter Stellung)
- in seiner horizontalen Erstreckung eine der zylindrischen Form der Wandung (2) entsprechende Krümmung aufweist und
- im vertikalen, in radialer Richtung durchgeführten Schnitt eine an den Enden abgeflachte, in etwa S-Form aufweist derart, dass ein Überlappen des unteren Grundkörperabschnitts eines Segmentes (3) einer Reihe mit den oberen Abschnitten der angrenzenden Segmente (3) der darunter liegenden Reihe erfolgen kann,
- jedes Segment (3) in seinem unteren Abschnitt zwei horizontale, in gleicher Höhe verlaufende, symmetrisch zueinander angeordnete, schlitzartige und zum jeweiligen Rand des Grundkörpers (15) hin offene Aussparungen (16) aufweist,
- jedes Segment (3) im mittleren Bereich des oberen Randes des Grundkörpers (15) auf der zum Innenbereich des Tauchrohres (1) gelegenen Innenseite einen im etwa rechten Winkel zum Grundkörper (15) vorspringenden Plattenabschnitt (18) aufweist, wobei der Plattenabschnitt (18) im Bereich seiner zum Innenbereich des Tauchrohres (1) gelegenen Kante in deren äußeren Abschnitten jeweils ein im etwa rechten Winkel nach oben geführtes, im Wesentlichen quaderförmiges, flaches Vorsprungselement (19) aufweist, derart dass
- der vorspringende Plattenabschnitt (18) jedes Segmentes (3) einer Reihe zum Herstellen einer Segmenteverbindung je zur Hälfte in jeweils eine Aussparung (16) der zwei je angrenzenden Segmente (3) der darüber liegenden Reihe eingepasst werden kann und
- bei einer solchen Segmenteverbindung die Vorsprungselemente (19) des unteren Segments (3) flächig und mit Abstand zum offenen Rand der jeweiligen Aussparung (16) auf der Innenseite hinter die Grundkörper (15) der jeweiligen Segmente (3) der darüber liegenden Reihe greifen, und dass
- jedes Segment (3) auf der Innenseite, oberhalb jeder der beiden Aussparungen (16), im Randbereich des Grundkörpers (15) je mindestens ein senkrecht nach innen vorstehendes, etwa quaderförmiges Ansatzelement (17) aufweist derart, dass das Ansatzelement (17) bei bestehender Segmenteverbindung durch Sperrwirkung auf das jeweilige Vorsprungselement (19) ein seitliches Herausgleiten des vorspringenden Plattenabschnitts (18) eines angrenzenden, in der Reihe darunter liegenden Segmentes (3) aus der Aussparung (16) verhindert.

2. Tauchrohr (1) nach Anspruch 1,
**dadurch gekennzeichnet, dass**
die mindestens zwei Ansatzelemente (17) auf der Innenseite jedes Segments (3) so am jeweiligen Rand angeordnet sind, dass zwischen den korrespondierenden Ansatzelementen (17) zweier in einer Reihe benachbarter Segmente (3) flächiger Kontakt zur Formstabilisierung des Tauchrohres (1) gegeben ist.

3. Tauchrohr (1) nach einem der Ansprüche 1 oder 2,
**dadurch gekennzeichnet, dass**
die Segmente (3) aus hitzebeständigem Stahlguss gefertigt sind.

4. Tauchrohr (1) nach einem der Ansprüche 1 bis 3,
**dadurch gekennzeichnet, dass**
die Größe eines jeden Segments (3) so bemessen ist, dass das Gewicht des Segments (3) 60 kg, bevorzugt 25 kg, noch mehr bevorzugt 10 kg, nicht überschreitet, so dass das Segment (3) ergonomisch gestaltet ist.

5. Tauchrohr (1) nach einem der Ansprüche 1 bis 4,
**dadurch gekennzeichnet, dass**
die Abschlusskomponenten (8, 9) zu einem ersten Anteil gebildet werden von am unteren Ende des Tauchrohres (1) ringförmig um den Umfang angeordneten Abschlusssegmenten (8) und zu einem zweiten Anteil von die Abschlusssegmente (8) untereinander verbindenden Stabilisierungselementen (9), wobei
- jedes Abschlusssegment (8) (bei senkrechter Stellung) in seinem oberen Abschnitt ebenso gestaltet ist wie der entsprechende obere Abschnitt eines Segmentes (3) der Wandung (2) des Tauchrohres (1) so, dass das Abschlusssegment (8) mit einem vorspringenden Plattenabschnitt (18) und zwei Vorsprungselementen (19) in die Aussparungen (16) je zweier angrenzender, in der untersten Segmentreihe der Wandung (2) angeordneter Segmente (3) zur Herstellung einer Verbindung eingreift,
- der untere Teil eines jeden Abschlusssegmentes (8) aus einem plattenartigen Grundkörper (15) besteht, der zur Innenseite hin durch doppelte Winkelung ein nach oben offenes U-Profil (14) aufweist, wobei die beiden nach oben weisenden Flansche des U-Profils (14) zusätzlich durch mindestens zwei Stege (20) miteinander verbunden sind, und
- die Stabilisierungselemente (9) eine längsgestreckte Form mit Aussparungen (21) an der Unterseite aufweisen derart, dass entlang des gesamten Umfanges des Tauchrohres (1) je mehrere, bevorzugt je zwei, benachbarte Abschlusssegmente (8) durch Einbringen eines Stabilisierungselementes (9) in das fortlaufende U-Profil (14) dieser Abschlusssegmente (8) verbindungssteif miteinander verbunden werden, wobei die Aussparungen (21) jedes Stabilisierungselementes (9) Stege (20) von mehreren Abschlusssegmenten (8), bevorzugt je einen Steg (20) von zwei benachbarten Abschlusssegmenten (8), von oben umgreifen.

6. Tauchrohr (1) nach einem der Ansprüche 1 bis 5,
**dadurch gekennzeichnet, dass**
jede Aufhängungskomponente (5, 7) aus einem Aufhängungssegment (7) und einem Aufhängungskörper (5) besteht, wobei
- jedes Aufhängungssegment (7) versetzt zu den Segmenten (3) der obersten Reihe der Wandung (2) des Tauchrohres (1) angeordnet ist und (bei senkrechter Stellung) in seinem unteren Abschnitt ebenso gestaltet ist wie der entsprechende untere Abschnitt eines Segmentes (3) der Wandung (2) so, dass die vorspringenden Plattenabschnitte (18) der je zwei angrenzenden Segmente (3) der obersten Reihe in die Aussparungen (16) des Aufhängungssegmentes (7) eingreifen und an den Vorsprungselementen (19) durch die Ansatzelemente (17) des Aufhängungssegmentes (7) am seitlichen Herausgleiten gehindert werden,
- der obere Teil eines jeden Aufhängungssegmentes (7) aus einem plattenartigen Grundkörper (15) besteht, der zur Außenseite hin durch doppelte Winkelung ein einen Haken (11) bildendes, nach unten offenes U-Profil aufweist, und
- jeder Aufhängungskörper (5) auf einem an einer nach oben den Gasstrom wegführenden Gasabzugsleitung (4) angeordneten Steg, angrenzend an den oberen Rand des Tauchrohres (1) angeordnet ist und eine solche Form aufweist, dass
- das korrespondierende Aufhängungssegment (7) mit seinem Haken (11) an einem geeignet geformten, insbesondere etwa quaderförmigen Abschnitt (12) des Aufhängungskörpers (5) aufgehängt werden kann,
- von dem geeignet geformten, insbesondere etwa quaderförmigen Abschnitt (12) nach außen ein stufenartig oder kontinuierlich nach unten rückspringender Abschnitt (13) des Aufhängungskörpers (5) bis zu einem festen Konstruktionselement des Zyklonabscheiders, bevorzugt die Wandung der Gasabzugsleitung (4), führt, und
- der Aufhängungskörper (5) mit dem festen Konstruktionselement des Zyklonabscheiders, bevorzugt der Wandung der Gasabzugsleitung (4), verschraubt ist.

7. Tauchrohr (1) nach Anspruch 6,
**dadurch gekennzeichnet, dass**
die Aufhängungskörper (5) aus einem feuerfesten Werkstoff mit hoher Druckfestigkeit gefertigt sind.

## Claims

1. Immersion pipe (1) for conducting a gas stream out of a cyclone separator, having
- a cylindrical wall (2) assembled from individual segments (3) of identical form, wherein the segments (3) are arranged in at least two rows which are arranged one underneath the other and which extend in each case in ring-shaped fashion around the circumference of the immersion pipe (1),
- a suspension device, which is arranged at the upper end of the immersion pipe (1) and which is formed from suspension components (5, 7) and which extends in ring-shaped fashion around the circumference of the immersion pipe (1) and which serves for the suspension of the immersion pipe (1), and
- a ring-shaped lower edge which is arranged at the lower end of the immersion pipe (1) and which is formed from termination components (8, 9) and which serves for increasing the dimensional stability of the immersion pipe (1),
wherein
- adjacent segments (3) of a row adjoin one another in a flush manner, and the segments (3) of two adjacent rows are arranged offset with respect to one another,
- each segment (3) has a plate-like main body (15), wherein the plate-like main body (15) (in an upright position)
- has, in its horizontal extent, a curvature corresponding to the cylindrical shape of the wall (2), and
- has, in the vertical section performed in a radial direction, an approximately S-shaped form which is flattened at the ends, such that an overlap of the lower main body section of a segment (3) of one row with the upper sections of the adjoining segments (3) of the row situated therebelow is possible,
- each segment (3) has, in its lower section, two horizontal recesses (16) which run at the same height, which are arranged symmetrically with respect to one another, which are of slot-like form and which are open toward the respective margin of the main body (15),
- each segment (3) has, in the central region of the upper margin of the main body (15), on the inner side situated toward the interior region of the immersion pipe (1), a plate section (18) which projects approximately at right angles with respect to the main body (15), wherein the plate section (18) has, in the region of its edge situated toward the interior region of the immersion pipe (1), in the outer sections of said edge, in each case one substantially cuboidal, flat projection element (19) which leads upward approximately at right angles, in such a way that
- the projecting plate section (18) of each segment (3) of one row can, in order to produce a segment connection, be fitted in each case over half of its extent into in each case one recess (16) of the two respectively adjoining segments (3) of the row situated thereabove, and
- in the case of such a segment connection, the projection elements (19) of the lower segment (3) engage areally, and with a spacing to the open margin of the respective recess (16), on the inner side behind the main bodies (15) of the respective segments (3) of the row situated thereabove, and in that
- each segment (3) has, on the inner side, above each of the two recesses (16), in the marginal region of the main body (15), in each case at least one perpendicularly inwardly protruding, approximately cuboidal extension element (17), such that, when a segment connection exists, the extension element (17), by means of a blocking action on the respective projection element (19), prevents the projecting plate section (18) of an adjoining segment (3) situated in the row therebelow from laterally sliding out of the recess (16).

2. Immersion pipe (1) according to Claim 1,
**characterized in that**
the at least two extension elements (17) on the inner side of each segment (3) are arranged at the respective margin such that areal contact, for the dimensional stabilization of the immersion pipe (1), is realized between the corresponding extension elements (17) of two segments (3) which are adjacent in one row.

3. Immersion pipe (1) according to either of Claims 1 and 2,
**characterized in that**
the segments (3) are manufactured from heat-resistant cast steel.

4. Immersion pipe (1) according to one of Claims 1 to 3,
**characterized in that**
the size of each segment (3) is dimensioned such that the weight of the segment (3) does not exceed 60 kg, preferably 25 kg, even more preferably 10 kg, such that the segment (3) is of ergonomic design.

5. Immersion pipe (1) according to one of Claims 1 to 4,
**characterized in that**
a first fraction of the termination components (8, 9) are formed by termination segments (8) arranged in ring-shaped fashion around the circumference at the lower end of the immersion pipe (1), and a second fraction of the termination components (8, 9) are formed by stabilizing elements (9) which connect the termination segments (8) to one another, wherein
- each termination segment (8) (in an upright position) is, in its upper section, of the same design as the corresponding upper section of a segment (3) of the wall (2) of the immersion pipe (1), such that the termination segment (8) engages by means of a projecting plate section (18) and two projection elements (19) into the recesses (16) of in each case two adjoining segments (3) arranged in the lowermost segment row of the wall (2) in order to produce a connection,
- the lower part of each termination segment (8) is composed of a plate-like main body (15) which, toward the inner side, by means of a doubly angled configuration, has an upwardly open U-shaped profile (14), wherein the two upwardly pointing flanges of the U-shaped profile (14) are additionally connected to one another by means of at least two webs (20), and
- the stabilizing elements (9) have an elongate form with recesses (21) at the underside, such that, along the entire circumference of the immersion pipe (1), in each case multiple, preferably in each case two, adjacent termination segments (8) are rigidly connected to one another by virtue of a stabilizing element (9) being inserted into the continuous U-shaped profile (14) of said termination segments (8), wherein the recesses (21) of each stabilizing element (9) engage around webs (20) of multiple termination segments (8), preferably in each case one web (20) of two adjacent termination segments (8), from above.

6. Immersion pipe (1) according to one of Claims 1 to 5,
**characterized in that**
each suspension component (5, 7) is composed of a suspension segment (7) and of a suspension body (5), wherein
- each suspension segment (7) is arranged offset with respect to the segments (3) of the uppermost row of the wall (2) of the immersion pipe (1) and (in an upright position) is, in its lower section, of the same design as the corresponding lower section of a segment (3) of the wall (2), such that the projecting plate sections (18) of the in each case two adjoining segments (3) of the uppermost row engage into the recesses (16) of the suspension segment (7) and, at the projection elements (19), are prevented by the extension elements (17) of the suspension segment (7) from sliding out laterally,
- the upper part of each suspension segment (7) is composed of a plate-like main body (15) which, toward the outer side, by means of a doubly angled configuration, has a downwardly open U-shaped profile which forms a hook (11), and
- each suspension body (5) is arranged, so as to adjoin the upper margin of the immersion pipe (1), on a web which is arranged on a gas take-off line (4) which conducts the gas stream away upward, and each suspension body is of such a form that
- the corresponding suspension segment (7) can be suspended with its hook (11) on a suitably shaped, in particular approximately cuboidal section (12) of the suspension body (5),
- a section (13), which is set back in a downward direction in stepped or continuous fashion, of the suspension body (5) leads outwardly from the suitably shaped, in particular approximately cuboidal section (12) as far as a fixed structural element of the cyclone separator, preferably the wall of the gas take-off line (4), and
- the suspension body (5) is screwed to the fixed structural element of the cyclone separator, preferably the wall of the gas take-off line (4).

7. Immersion pipe (1) according to Claim 6,
**characterized in that**
the suspension bodies (5) are manufactured from a fireproof material with high compressive strength.

## Revendications

1. Tube plongeur (1) pour évacuer un flux de gaz d'un séparateur à cyclone, présentant :
- une paroi cylindrique (2) constituée de segments individuels de même forme (3), les segments (3) étant disposés dans au moins deux rangées les unes en dessous des autres, s'étendant à chaque fois sous forme annulaire autour de la périphérie du tube plongeur (1),
- un dispositif d'accrochage disposé à l'extrémité supérieure du tube plongeur (1), formé de composants d'accrochage (5, 7), s'étendant sous forme annulaire autour de la périphérie du tube plongeur (1) pour accrocher le tube plongeur (1), et
- une arête de forme annulaire, disposée à l'extrémité liquide (1), formée de composants de terminaison (8, 9) pour augmenter la stabilité de forme du tube plongeur (1),
- des segments adjacents (3) d'une rangée étant disposés en affleurement les uns contre les autres et les segments (3) de deux rangées adjacentes étant disposés de manière décalée les uns par rapport aux autres,
- chaque segment (3) présentant un corps de base (15) de type plaque, le corps de base de type plaque (15) (pour une position verticale)
- présentant dans son étendue horizontale une courbure correspondant à la forme cylindrique de la paroi (2), et
- présentant en coupe verticale dans la direction radiale une forme aplatie aux extrémités, approximativement en forme de S, de telle sorte qu'un chevauchement de la portion de corps de base inférieure d'un segment (3) d'une rangée avec les portions supérieures des segments adjacents (3) de la rangée sous-jacente peut être réalisé,
- chaque segment (3), dans sa portion inférieure, présentant deux évidements horizontaux (16), s'étendant à la même hauteur, disposés de manière symétrique l'un par rapport à l'autre, de type fente et ouverts vers le bord respectif du corps de base (15),
- chaque segment (3), dans la région centrale du bord supérieur du corps de base (15) présentant, sur le côté intérieur tourné vers la région intérieure du tube plongeur (1), une portion de plaque (18) faisant saillie approximativement à angle droit par rapport au corps de base (15), la portion de plaque (18), dans la région de son arête tournée vers la région intérieure du tube plongeur (1), présentant, dans ses portions extérieures, à chaque fois un élément saillant (19) plat, essentiellement quadrilatéral, guidé vers le haut approximativement à angle droit, de telle sorte que
- la portion de plaque saillante (18) de chaque segment (3) d'une rangée puisse être ajustée pour réaliser une liaison des segments à chaque fois sur la moitié dans un évidement respectif (16) des deux segments adjacents (3) de la rangée située au-dessus, et que
- dans le cas d'une telle liaison des segments, les éléments saillants (19) du segment inférieur (3) viennent en prise à plat et à distance du bord ouvert de l'évidement respectif (16) du côté intérieur derrière le corps de base (15) des segments respectifs (3) de la rangée située au-dessus, et en ce que
- chaque segment (3), sur le côté intérieur, au-dessus de chacun des deux évidements (16), dans la région de bord du corps de base (15), présente à chaque fois au moins un élément rapporté (17) approximativement de forme quadrilatérale, saillant à angle droit vers l'intérieur, de telle sorte que l'élément rapporté (17), lorsqu'une liaison des segments est établie, empêche, par un effet de verrouillage sur l'élément saillant respectif (19), une sortie par glissement hors de l'évidement (16) de la portion de plaque (18) saillante d'un segment adjacent (3) situé en dessous dans la rangée.

2. Tube plongeur (1) selon la revendication 1,
**caractérisé en ce que**
les au moins deux éléments rapportés (17) sont disposés sur le côté intérieur de chaque segment (3) au niveau du bord respectif de telle sorte qu'entre les éléments rapportés correspondants (17) de deux segments (3) adjacents dans une rangée, un contact à plat soit réalisé pour stabiliser la forme du tube plongeur (1).

3. Tube plongeur (1) selon l'une quelconque des revendications 1 ou 2,
**caractérisé en ce que**
les segments (3) sont fabriqués sous forme de pièces en acier moulé résistant à la chaleur.

4. Tube plongeur (1) selon l'une quelconque des revendications 1 à 3,
**caractérisé en ce que**
la taille de chaque segment (3) est dimensionnée de telle sorte que le poids du segment (3) ne dépasse pas 60 kg, de préférence 25 kg, encore plus préférablement 10 kg, de telle sorte que le segment (3) soit configuré de manière ergonomique.

5. Tube plongeur (1) selon l'une quelconque des revendications 1 à 4,
**caractérisé en ce que**
les composants de terminaison (8, 9) sont formés pour une première proportion par des segments de terminaison (8) disposés sous forme annulaire autour de la périphérie à l'extrémité inférieure du tube plongeur (1) et pour une deuxième proportion par des éléments de stabilisation (9) reliant les uns aux autres les segments de terminaison (8),
- chaque segment de terminaison (8) (pour une position verticale), étant également configuré dans sa portion supérieure comme la portion supérieure correspondante d'un segment (3) de la paroi (2) du tube plongeur (1), de telle sorte que l'élément de terminaison (8) vienne en prise, avec une portion de plaque saillante (18) et deux éléments saillants (19) dans les évidements (16) de deux rangées de segments (3) adjacents, disposés dans la rangée de segments la plus inférieure de la paroi (2), pour établir une connexion,
- la partie inférieure de chaque segment de terminaison (8) se composant d'un corps de base (15) de type plaque, qui présente, vers le côté intérieur, par un coudage double, un profilé en U ouvert vers le haut (14), les deux brides tournées vers le haut du profilé en U (14) étant en outre connectées l'une à l'autre par au moins deux nervures (20), et
- les éléments de stabilisation (9) présentant une forme allongée avec des évidements (21) au niveau du côté inférieur, de telle sorte que le long de toute la périphérie du tube plongeur (1), à chaque fois plusieurs segments de terminaison (8) adjacents, de préférence deux, soient connectés les uns aux autres de manière connectée rigidement par introduction d'un élément de stabilisation (9) dans le profilé en U continu (14) de ces segments de terminaison (8), les évidements (21) de chaque élément de stabilisation (9) venant en prise par le dessus avec des nervures (20) de plusieurs éléments de terminaison (8), de préférence à chaque fois avec une nervure (20) de deux segments de terminaison adjacents (8).

6. Tube plongeur (1) selon l'une quelconque des revendications 1 à 5,
**caractérisé en ce que**
chaque composant d'accrochage (5, 7) se compose d'un segment d'accrochage (7) d'un corps d'accrochage (5),
- chaque segment d'accrochage (7) étant disposé de manière décalée par rapport aux segments (3) de la rangée la plus supérieure de la paroi (2) du tube plongeur (1), et (pour une position verticale), étant configuré dans sa portion inférieure comme la portion inférieure correspondante d'un segment (3) de la paroi (2), de telle sorte que les portions de plaque saillantes (18) de deux segments respectivement adjacents (3) de la rangée la plus supérieure viennent en prise dans les évidements (16) du segment d'accrochage (7) et soient empêchés de glisser latéralement sur les éléments saillants (19) par les éléments rapportés (17) du segment d'accrochage (7),
- la partie supérieure de chaque segment d'accrochage (7) se composant d'un corps de base de type plaque (15), qui présente, vers le côté extérieur, par un coudage double, un profilé en U formant un crochet (11), ouvert vers le bas, et
- chaque corps d'accrochage (5) étant disposé sur une nervure disposée au niveau d'une conduite d'évacuation de gaz (4) évacuant le flux de gaz vers le haut, en position adjacente au bord supérieur du tube plongeur (1), et présentant une forme telle que
- le segment d'accrochage correspondant (7) puisse être accroché, avec son crochet (11), à une portion (12) de forme appropriée, notamment par exemple quadrilatérale, du corps d'accrochage (5),
- une portion (13) de type étagée ou revenant élastiquement vers le bas en continu, du corps d'accrochage (5), conduisant depuis la portion (12) de forme appropriée, notamment approximativement quadrilatérale, vers l'extérieur jusqu'à un élément de construction fixe du séparateur à cyclone, de préférence la paroi de la conduite d'évacuation de gaz (4), et
- le corps d'accrochage (5) étant vissé à l'élément de construction fixe du séparateur à cyclone, de préférence à la paroi de la conduite d'évacuation de gaz (4).

7. Tube plongeur (1) selon la revendication 6,
**caractérisé en ce que**
les corps d'accrochage (5) sont fabriqués en un matériau ignifuge de grande résistance à la pression.
